# EUROPÄISCHE PATENTSCHRIFT

(11) **EP 2 663 159 B1**
(45) Veröffentlichungstag und Bekanntmachung des Hinweises auf die Patenterteilung: **24.11.2021**
(21) Anmeldenummer: 13166667.9
(22) Anmeldetag: 06.05.2013
(51) Int. Cl.: H05B 6/06, H05B 1/02, H05B 3/68

(54) **Gargerätevorrichtung**
Cooking device
Dispositif d'appareil de cuisson

(30) Priorität: 11.05.2012 ES 201230713
(43) Veröffentlichungstag der Anmeldung: 13.11.2013
(73) Patentinhaber: BSH Hausgeräte GmbH, 81739 München (DE)
(72) Erfinder: Franco Gutierrez, Carlos, 50017 Zaragoza (ES); Garcia Jimenez, Jose Ramon, 86316 Friedberg (DE); Llorente Gil, Sergio, 50009 Zaragoza (ES); Paesa García, David, 50015 Zaragoza (ES); Sin Use, Alberto Ignacio, 50005 Zaragoza (ES)

(56) Entgegenhaltungen:
- EP-A1- 2 442 034
- DE-A1- 4 439 095
- US-A1- 2010 147 832
- US-A1- 2010 237 065
- None

## Beschreibung

Die Erfindung geht aus von einer Gargerätevorrichtung nach dem Oberbegriff des Anspruchs 1.

Es sind Kochfelder mit Temperatursensoren bekannt, die ein Heizelement bei einem

Erreichen einer Grenztemperatur abschalten. Die Dokumenten EP 2 442 034 A1, US 2010/147832 A1, DE 44 39 095 A1 und US 2010/237065 A1 offenbaren Kochfelder nach dem Stand der Technik.

Die Aufgabe der Erfindung besteht insbesondere darin, eine gattungsgemäße Vorrichtung mit verbesserten Eigenschaften hinsichtlich eines sicheren und/oder zuverlässigen Betriebs, einer erhöhten Elektroniklebensdauer und/oder einer verbesserten Bedienerfreundlichkeit bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Gargerätevorrichtung, insbesondere einer Kochfeldvorrichtung, mit zumindest einer Heizeinheit, zumindest einer Steuereinheit und zumindest einer Sensoreinheit, die dazu vorgesehen ist, zumindest eine Garkenngröße zu bestimmen.

Es wird vorgeschlagen, dass die Steuereinheit dazu vorgesehen ist, in zumindest einem Betriebsmodus eine maximal lieferbare Heizleistung der Heizeinheit zumindest in Abhängigkeit von einem Wert der Garkenngröße festzulegen.

Unter einer "Gargerätevorrichtung" soll insbesondere eine Vorrichtung verstanden werden, die in einem Kochfeld, einem Mikrowellenofen, einem Backofen und/oder vergleichbarem Verwendung findet. Unter einer "Heizeinheit" soll insbesondere eine Einheit verstanden werden, die dazu vorgesehen ist, eine Ausgangsenergieform, vorzugsweise elektrische Energie, alternativ chemische Energie, in Wärme und/oder, vorzugsweise gerichtete, Wärmestrahlung umzuwandeln. Vorzugsweise ist der Heizeinheit zumindest eine Garzone, insbesondere einen Garraum und/oder eine Kochzone, zugeordnet und ist dazu vorgesehen, die zumindest eine Garzone und/oder in der Garzone platziertes Gargeschirr, Gargut und/oder Heizmittel, insbesondere zumindest eine durch Induktion zu erwärmende Metallplatte, zu erwärmen. Unter einer "Steuereinheit" soll insbesondere eine elektronische Einheit verstanden werden, die vorzugsweise in einer Steuer- und/oder Regeleinheit eines Gargeräts zumindest teilweise integriert ist und die vorzugsweise dazu vorgesehen ist, zumindest die eine Energieversorgung der Heizeinheit zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Unter einer "Sensoreinheit" soll insbesondere eine Einheit verstanden werden, die zumindest ein Sensorelement aufweist, das dazu vorgesehen ist, zumindest eine Sensorkenngröße zu bestimmen. Unter einem "Sensorelement" soll insbesondere ein Element verstanden werden, das dazu vorgesehen ist, eine physikalische Größe, insbesondere eine Temperatur, ein Gewicht und/oder etwas ähnliches, in eine andere physikalische, insbesondere elektrische, Größe, vorzugsweise eine elektrische Spannung und/oder einen elektrischen Strom, umzuwandeln. Insbesondere weist die Sensoreinheit zumindest eine Auswerteelektronik auf, die dazu vorgesehen ist, die andere physikalische Größe in ein, vorzugsweise digitales, Signal umzuwandeln und der Steuereinheit zuzuführen. Insbesondere ist die Auswerteelektronik zumindest teilweise in die Steuereinheit integriert. Unter einer "Garkenngröße" soll insbesondere eine Sensorkenngröße verstanden werden, die eine Kenngröße einer Garzone, insbesondere eines in der Garzone positionierten Gargeschirrs und/oder von in der Garzone positioniertem Gargut, darstellt. Unter "vorgesehen" soll insbesondere speziell programmiert, ausgelegt und/oder ausgestattet verstanden werden.

Unter einer "maximal lieferbaren Heizleistung" einer Heizeinheit soll insbesondere zumindest ein in der Steuereinheit hinterlegter Wert verstanden werden, der festlegt, welche Heizleistung maximal von der Steuereinheit der Heizeinheit zugeordnet werden kann. Insbesondere stellt die maximal lieferbare Heizleistung einen Wert größer Null, insbesondere größer 100 W, vorteilhaft größer 300 W, vorzugsweise größer 1000 W dar. Insbesondere ist in der Steuereinheit eine Kennlinie, insbesondere in Form einer Kennwerttabelle hinterlegt, die dazu vorgesehen ist, Werten der Garkenngröße Werte der maximal lieferbaren Heizleistung zuzuordnen. Insbesondere ist die maximal lieferbare Heizleistung die Heizleistung, die für die Heizeinheit maximal durch einen Bediener einstellbar ist.

Insbesondere unterscheidet sich der Betriebsmodus von einem Betriebsmodus, in dem ein zumindest semiautomatisches, insbesondere vollautomatisches Garprogramm, insbesondere mit zeit- und/oder temperaturabhängiger Leistungseinstellung, ausgeführt wird. Erfindungsgemäß ist der Betriebsmodus ein manueller Betriebsmodus, in dem eine Heizleistung der Heizzone, insbesondere in Form einer Leistungsstufe, von einem Bediener angefordert ist.

Es kann insbesondere ein sicherer und/oder zuverlässiger Betrieb, eine erhöhte Elektroniklebensdauer und/oder eine verbesserte Bedienerfreundlichkeit erreicht werden, indem die Heizleistung auf einen sinnvollen Wert begrenzt wird.

Vorteilhaft wird vorgeschlagen, dass die Sensoreinheit dazu vorgesehen ist, als Garkenngröße zumindest eine Temperaturkenngröße, insbesondere eine Temperatur, zu bestimmen. Insbesondere weist die Sensoreinheit zumindest einen Temperatursensor, insbesondere einen Infrarotsensor und/oder einen Wiederstandtemperatursensor, vorzugsweise einen Heißleiter, auf. Es kann insbesondere erreicht werden, dass eine maximal lieferbare Heizleistung an eine aktuelle Temperatur angepasst wird. Insbesondere können Zustände der Garzone, insbesondere eine vorhandene Wassermenge und/oder ein auszuführender Garprozess, beispielsweise ein Kochen oder ein Braten, erkannt werden.

Alternativ oder zusätzlich ist es denkbar, dass die Sensoreinheit zumindest einen Gewichts- und/oder Kraftsensor aufweist, der dazu vorgesehen ist, als Garkenngröße eine Gewichtskenngröße, insbesondere ein, vorzugsweise inverses, Gewicht, der Garzone, zu bestimmen. Es kann insbesondere eine bessere Bedienerfreundlichkeit erreicht werden, da eine maximal einstellbare Heizleistung an eine vorhandene Menge von Gargut angepasst werden kann und insbesondere ein Anbrennen und/oder Überkochen aufgrund zu hoch gewählter Heizleistung verhindert werden kann.

Weiterhin wird vorgeschlagen, dass die Steuereinheit dazu vorgesehen ist, in zumindest einem Betriebsmodus in Abhängigkeit von einem Wert der Garkenngröße einen

Boostmodus zuzulassen. Unter einem "Boostmodus" soll insbesondere ein Betriebsmodus verstanden werden, in dem ein Heizelement von zwei Energieversorgungsquellen, insbesondere Versorgungselektroniken, vorzugsweise Wechselrichtern, gleichzeitig mit Energie versorgt wird, die dazu vorgesehen sind, in zumindest einem Betriebsmodus zwei unterschiedliche Heizeinheiten zu versorgen. Insbesondere sind die Steuereinheit und die Energieversorgungsquellen dazu vorgesehen, in dem Boostmodus die Heizeinheit mit einer Heizleistung zu versorgen, die eine nominelle Heizleistung der Heizleistung übersteigt. Unter einer "nominellen Heizleistung" soll insbesondere eine Heizleistung verstanden werden, die ohne den Boostmodus maximal lieferbar ist. Insbesondere ist der Boostmodus dazu vorgesehen, einem Heizelement die gesamte Leistung zuzuführen, die von einer einzelnen Phase eines Hausstromanschlusses, insbesondere 3700 W, lieferbar ist. Es kann insbesondere eine Sicherheit vergrößert, ein Bedienkomfort gesteigert und die Elektronik entlastet werden, indem erfindungsgemäß eine unnötige Aktivierung des Boostmodus verhindert wird.

Weiterhin wird vorgeschlagen, dass die Steuereinheit dazu vorgesehen ist, in zumindest einem Betriebsmodus in zumindest einem ersten Wertebereich der Garkenngröße eine maximal lieferbare Heizleistung festzulegen, die zumindest 5 %, insbesondere zumindest 9 %, vorteilhaft zumindest 15 %, vorzugsweise zumindest 30 %, größer ist als in zumindest einem zweiten Wertebereich der Garkenngröße. Unter einem "Wertebereich" der Garkenngröße soll insbesondere zumindest ein einzelner Wert, vorteilhaft zumindest ein Bereich zwischen einer unteren und einer oberen Grenze, vorzugsweise ein Bereich größer oder kleiner eines Grenzwerts, verstanden werden.

Ferner wird vorgeschlagen, dass die Steuereinheit dazu vorgesehen ist, in zumindest einem Betriebsmodus in zumindest einem ersten Wertebereich der Garkenngröße eine maximal lieferbare Heizleistung festzulegen, die maximal 80 %, insbesondere maximal 70 %, vorteilhaft maximal 60 %, vorzugsweise maximal 50 %, größer ist als in zumindest einem zweiten Wertebereich der Garkenngröße.

Vorteilhaft wird vorgeschlagen, dass der erste Wertebereich der höchste Wertebereich ist und/oder dass der zweite Wertebereich der niedrigste Wertebereich ist. Unter einem "niedrigsten Wertebereich" soll insbesondere der Wertebereich verstanden werden, der unter allen Wertebereichen, die insbesondere in der Steuereinheit hinterlegt sind, den kleinsten Wert aufweist. Unter einem "höchsten Wertebereich" soll insbesondere der Wertebereich verstanden werden, der unter allen Wertebereichen, die insbesondere in der Steuereinheit hinterlegt sind, den größten Wert aufweist.

Es kann insbesondere ein verbesserter Bedienkomfort erreicht werden, indem eine ausreichende und/oder zumutbare, insbesondere nicht zu große Anpassung, durchgeführt wird.

Weiterhin wird vorgeschlagen, dass die zumindest eine Heizeinheit als Induktionsheizeinheit ausgebildet ist. Unter einer "Induktionsheizeinheit" soll insbesondere eine Heizeinheit verstanden werden, die dazu vorgesehen ist, durch zumindest ein elektromagnetisches Wechselfeld, das insbesondere eine Frequenz zwischen 1 kHz und 150 kHz aufweist, insbesondere metallische, vorzugsweise ferromagnetische, Heizmittel, insbesondere Gargeschirre, die vorzugsweise auf einem Kochfeld angeordnet sind, und/oder Heizkörper, die vorzugsweise in einem Backofen angeordnet sind, vorzugsweise mit einer Leistung von zumindest 500 W, insbesondere zumindest 1000 W, zu beheizen. Insbesondere weist die Induktionsheizeinheit zumindest ein, von einem, vorzugsweise gewundenen, insbesondere zu einer, vorzugsweise kreisförmigen, Flachspule geformten, elektrischen Leiter gebildetes, Heizelement auf. Es kann insbesondere ein verbesserter Bedienkomfort, insbesondere durch ein sehr direktes Energiezufuhrverhalten erreicht werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: ein erfindungsgemäßes Induktionskochfeld in einer schematischen Schnittansicht,
- Fig. 2: ein Verlaufsdiagramm für einen Betriebsmodus, in dem eine größere Menge Wasser beheizt wird und
- Fig. 3: ein Verlaufsdiagramm für einen Betriebsmodus, in dem ein Bratvorgang durchgeführt wird.

Figur 1 zeigt ein als Kochfeld ausgebildetes Gargerät 10 in einer Darstellung, in der eine einzelne als Kochfeldvorrichtung ausgebildete Gargerätevorrichtung 12 des Gargeräts 10 geschnitten ist. Das Gargerät 10 weist vier Gargerätevorrichtung 12 auf, die in für ein Kochfeld üblicher Weise angeordnet sind. Das Gargerät 10 weist eine Kochfeldplatte 14 auf.

Die Gargerätevorrichtung 12 weist eine Heizeinheit 16, eine Steuereinheit 18 und eine Sensoreinheit 20 auf. Die Steuereinheit 18 ist hierbei Bestandteil aller vier Gargerätevorrichtungen 12. Die Heizeinheit 16 ist als Induktionsheizeinheit ausgebildet.

Die Sensoreinheit 20 ist dazu vorgesehen, eine als Temperaturkenngröße ausgebildete Garkenngröße T zu bestimmen. Die Sensoreinheit 20 weist einen als Infrarotsensor ausgebildeten Temperatursensor 22 auf, der dazu vorgesehen ist, eine Temperatur eines auf der Kochfeldplatte 14 aufgestellten, in einer durch die Heizeinheit 16 definierten Garzone positionierten, Gargeschirrs 24 zu bestimmen.

Die Steuereinheit 18 ist dazu vorgesehen, in manuellen Betriebsmodi eine maximal lieferbare Heizleistung Pₘₐₓ₁, Pₘₐₓ₂ der Heizeinheit 16 unter anderem in Abhängigkeit von einem Wert der Garkenngröße T festzulegen (Figuren 2 und 3). Die Steuereinheit 18 ist dazu vorgesehen, in Abhängigkeit von einem Wert der Garkenngröße T einen Boostmodus zuzulassen. Die Gargerätevorrichtung 12 weist eine Versorgungselektronik 26 mit zwei Wechselrichtern 28, 30 auf. Der Wechselrichter 28 ist dazu vorgesehen, standardmäßig die Heizeinheit 16 zu versorgen. Der Wechselrichter 30 ist dazu vorgesehen, standardmäßig eine Heizeinheit 16' einer der anderen Gargerätevorrichtungen zu versorgen.

In dem Boostmodus wird eine nominal maximal lieferbare Heizleistung Pₘₐₓ₁ auf eine geboostete maximal lieferbare Heizleistung Pₘₐₓ₂ vergrößert. Die nominale und geboostete maximal lieferbare Heizleistung Pₘₐₓ₁ und Pₘₐₓ₂ sind hierbei in Abhängigkeit von einer Größe der Heizeinheit 16, bzw. der zu beheizenden Garzone, gewählt.

Die Steuereinheit 18 ist dazu vorgesehen, in einem ersten Wertebereich W₁ der Garkenngröße T eine maximal lieferbare Heizleistung Pₘₐₓ₁ festzulegen, die mehr als 5 % größer ist als in einem zweiten Wertebereich W₂ der Garkenngröße T. Die Steuereinheit 18 ist dazu vorgesehen, in dem ersten Wertebereich W₁ der Garkenngröße T eine maximal lieferbare Heizleistung Pₘₐₓ₁ festzulegen, die bis zu 80 % größer ist als in einem dem zweiten Wertebereich W₂ der Garkenngröße T. Der erste Wertebereich W₁ ist der höchste der Wertebereiche W₁, W₂. Der zweite Wertebereich W₂ ist der niedrigste der Wertebereiche W₁, W₂. Der erste Wertebereich W₁ ist von den Werten der Garkenngröße T gebildet, die größer als ein Grenzwert Tₜₕ sind. Der zweite Wertebereich W₂ ist von den Werten der Garkenngröße T gebildet, die kleiner als ein Grenzwert Tₜₕ sind. Der Grenzwert Tₜₕ entspricht einer Temperatur von 140 °C. Der Grenzwert Tₜₕ entspricht einer Temperatur, die knapp über einer Temperatur liegt, die typischerweise maximal von einem Gargeschirrboden im Falle von Induktionsbeheizung erreicht wird, wenn Wasser in dem Gargeschirr 24 erhitzt oder gekocht wird. Im Falle von anderen Heizmethoden können sich andere Grenzwerte Tₜₕ als geeignet erweisen.

Wird Wasser oder auch Suppe in dem Gargeschirr 24 unter Benutzung des Boostmodus erhitzt, nähert sich die von der Sensoreinheit 20 ermittelte Garkenngröße T im Laufe der Zeit t an den Grenzwert Tₜₕ an, überschreitet ihn jedoch nicht (Figur 2). Eine Heizleistung P der Heizeinheit 16 entspricht hierbei der geboosteten maximal lieferbaren Heizleistung Pₘₐₓ₁. Die Steuereinheit 18 ist dazu vorgesehen, die maximal lieferbare Heizleistung und somit auch die Heizleistung P nach einer Sicherheitsperiode t_{S} auf die nominale maximal lieferbare Heizleistung Pₘₐₓ₂ herabzusetzen, indem der Boostmodus deaktiviert wird, um eine verbesserte Sicherheit zu gewährleisten. Die Sicherheitsperiode t_{S} beträgt 10 min. Weiterhin zeigt Figur 2 den entsprechenden Verlauf der Wassertemperatur T_{W}. Die Sicherheitsperiode t_{S} ist derartig gewählt, dass selbst eine große Menge Wasser kochen würde, so dass nach der Sicherheitsperiode t_{S} von kochendem Wasser ausgegangen werden kann.

Wird beispielsweise ein Bratvorgang mit dem Gargeschirr 24 unter Benutzung des Boostmodus durchgeführt, überschreitet die von der Sensoreinheit 20 ermittelte Garkenngröße T im Laufe der Zeit t schnell den Grenzwert Tₜₕ, da durch fehlende Konvektion ein Wärmeabtransport von dem Gargeschirrboden langsamer erfolgt (Figur 3). Eine Heizleistung P der Heizeinheit 16 entspricht hierbei der geboosteten maximal lieferbaren Heizleistung Pₘₐₓ₁. Die Steuereinheit 18 ist dazu vorgesehen, die maximal lieferbare Heizleistung und somit auch die Heizleistung P bei einem Überschreiten des

Grenzwerts Tₜₕ auf die nominale maximal lieferbare Heizleistung Pₘₐₓ₂ herabzusetzen, indem der Boostmodus deaktiviert wird, um eine verbesserte Sicherheit zu gewährleisten. In dieser Situation wird davon ausgegangen, dass der Bediener einen Bratvorgang, für den der Boostmodus unnötig ist, durchführt und der Boostmodus versehentlich aktiviert wurde.

Weiterhin ist denkbar, dass diese Sicherheitsfunktion durch den Bediener abschaltbar ist.

Beispiele für den Boostmodus sind eine Erhöhung der maximal lieferbaren Heizleistung von einer nominalen maximalen Heizleistung Pₘₐₓ₂ von 1400 W auf eine geboostete maximale Heizleistung Pₘₐₓ₁ von 1800 W, von 1800 W auf 2500 W, von 2000 W auf 2600 W, von 2200 W auf 3300 W, von 2800 W auf 3600 W bis 4400 W (in Abhängigkeit von einer maximal von einer Phase beziehbaren Leistung), von 2400 W auf 3600 W, von 2600 W auf 3400 W oder von 3300 W auf 3600 W bis 4400 W.

Weiterhin ist denkbar, dass der Boostmodus nicht deaktiviert wird, sondern lediglich eine Leistung des Boostmodus reduziert wird, um Verlustleistungen in der Elektronik zu verringern. Eine solche Lösung ist nicht Teil der beanspruchten Erfindung.

### Bezugszeichen

- 10: Gargerät
- 12: Gargerätevorrichtung
- 14: Kochfeldplatte
- 16: Heizeinheit
- 16': Heizeinheit
- 18: Steuereinheit
- 20: Sensoreinheit
- 22: Temperatursensor
- 24: Gargeschirr
- 26: Versorgungselektronik
- 28: Wechselrichter
- 30: Wechselrichter
- P: Heizleistung
- Pₘₐₓ₁: maximal lieferbare Heizleistung
- Pₘₐₓ₂: maximal lieferbare Heizleistung
- T: Garkenngröße
- Tₜₕ: Grenzwert
- W₁: Wertebereich
- W₂: Wertebereich
- t: Zeit
- t_{S}: Sicherheitsperiode

## Patentansprüche

1. Kochfeld mit zumindest einer Gargerätevorrichtung mit zumindest einer
Heizeinheit (16, 16'), einer Steuereinheit (18) und zumindest einer Sensoreinheit (20), die dazu vorgesehen ist, zumindest eine Garkenngröße (T) zu bestimmen, wobei die Steuereinheit (18) dazu vorgesehen ist, in zumindest einem Betriebsmodus, welcher ein manueller Betriebsmodus ist, in dem eine Heizleistung einer Heizzone, von einem Bediener angefordert ist, eine maximal lieferbare Heizleistung (Pₘₐₓ₁, Pₘₐₓ₂) der Heizeinheit (16, 16') zumindest in Abhängigkeit von einem Wert der Garkenngröße (T) festzulegen, **dadurch gekennzeichnet, dass** die Steuereinheit (18) dazu vorgesehen ist, in zumindest einem Betriebsmodus in Abhängigkeit von einem Wert der Garkenngröße (T) einen Boostmodus zuzulassen, um eine unnötige Aktivierung des Boostmodus zu verhindern.

2. Kochfeld nach Anspruch 1, **dadurch gekennzeichnet, dass** die Sensoreinheit (20) dazu vorgesehen ist, als Garkenngröße (T) zumindest eine Temperaturkenngröße zu bestimmen.

3. Kochfeld nach einem der vorhergehenden Ansprüche, **dadurch gekennzeichnet, dass** die Steuereinheit (18) dazu vorgesehen ist, in zumindest einem Betriebsmodus in zumindest einem ersten Wertebereich (W₁) der Garkenngröße (T) eine maximal lieferbare Heizleistung (Pₘₐₓ₁) festzulegen, die zumindest 5 % größer ist als in zumindest einem zweiten Wertebereich (W₂) der Garkenngröße (T).

4. Kochfeld nach einem der vorhergehenden Ansprüche, **dadurch gekennzeichnet, dass** die Steuereinheit (18) dazu vorgesehen ist, in zumindest einem Betriebsmodus in zumindest einem ersten Wertebereich (W₁) der Garkenngröße (T) eine maximal lieferbare Heizleistung (Pₘₐₓ₁) festzulegen, die maximal 80 % größer ist als in zumindest einem zweiten Wertebereich (W₂) der Garkenngröße (T).

5. Kochfeld nach einem der Ansprüche 3 oder 4, **dadurch gekennzeichnet, dass** der erste Wertebereich (W₁) der höchste Wertebereich (W₁, W₂) ist.

6. Kochfeld zumindest nach einem der Ansprüche 3 oder 4, **dadurch gekennzeichnet, dass** der zweite Wertebereich (W₂) der niedrigste Wertebereich (W₁, W₂) ist.

7. Kochfeld nach einem der vorhergehenden Ansprüche, **dadurch gekennzeichnet, dass** die zumindest eine Heizeinheit (16, 16') als Induktionsheizeinheit ausgebildet ist.

8. Verfahren zum Betrieb eines Kochfelds (12) nach einem der Ansprüche 1 bis 7, bei dem von einem Bediener eine Heizleistung der Heizzone manuell eingestellt wird, wobei eine maximal lieferbare Heizleistung (Pₘₐₓ₁, Pₘₐₓ₂) der Heizeinheit (16, 16') zumindest in Abhängigkeit von einem Wert der Garkenngröße (T) festgelegt wird, **dadurch gekennzeichnet, dass** in zumindest einem Betriebsmodus in Abhängigkeit von einem Wert der Garkenngröße (T) ein Boostmodus zugelassen und eine unnötige Aktivierung des Boostmodus verhindert wird.

## Claims

1. Hob having at least one cooking appliance device with at least one heating unit (16, 16'), a control unit (18) and at least one sensor unit (20), which is provided to determine at least one cooking characteristic (T), wherein the control unit (18) is provided, in at least one operating mode, which is a manual operating mode in which a heating output of a heating zone is requested by an operator, to define a maximum deliverable heating output (Pₘₐₓ₁, Pₘₐₓ₂) of the heating unit (16, 16') at least as a function of a value of the cooking characteristic (T), **characterised in that** the control unit (18) is provided, in at least one operating mode as a function of a value of the cooking characteristic (T), to permit a Boost mode in order to prevent unnecessary activation of the Boost mode.

2. Hob according to claim 1, **characterised in that** the sensor unit (20) is provided to determine at least one temperature characteristic as a cooking characteristic (T).

3. Hob according to one of the preceding claims, **characterised in that** the control unit (18) is provided, in at least one operating mode in at least one first value range (W₁) of the cooking characteristic (T), to define a maximum deliverable heating output (Pₘₐₓ₁), which is at least 5% greater than in at least one second value range (W₂) of the cooking characteristic (T).

4. Hob according to one of the preceding claims, **characterised in that** the control unit (18) is provided, in at least one operating mode in at least one first value range (W₁) of the cooking characteristic (T), to define a maximum deliverable heating output (Pₘₐₓ₁), which is at most 80% greater than in at least one second value range (W₂) of the cooking characteristic (T).

5. Hob according to one of claims 3 or 4, **characterised in that** the first value range (W₁) is the highest value range (W₁, W₂).

6. Hob at least according to one of claims 3 or 4, **characterised in that** the second value range (W₂) is the lowest value range (W₁, W₂).

7. Hob according to one of the preceding claims, **characterised in that** the at least one heating unit (16, 16') is embodied as an induction heating unit.

8. Method for operating a hob (12) according to one of claims 1 to 7, in which a heating output of the heating zone is set manually by an operator, wherein a maximum deliverable heating output (Pₘₐₓ₁, Pₘₐₓ₂) of the heating unit (16, 16') is defined at least as a function of a value of the cooking characteristic (T), **characterised in that** in at least one operating mode, a Boost mode is permitted as a function of a value of the cooking characteristic (T) and an unnecessary activation of the Boost mode is prevented.

## Revendications

1. Table de cuisson avec au moins un dispositif d'appareil de cuisson avec au moins une unité de chauffage (16, 16'), une unité de commande (18) et au moins une unité de détection (20) qui est prévue pour déterminer au moins une grandeur caractéristique de cuisson (T), dans laquelle l'unité de commande (18) est prévue pour fixer, dans au moins un mode de fonctionnement, lequel est un mode de fonctionnement manuel dans lequel une puissance de chauffage d'une zone de chauffage est sollicitée par un utilisateur, une puissance de chauffage disponible maximale (Pₘₐₓ₁, Pₘₐₓ₂) de l'unité de chauffage (16, 16') au moins en fonction d'une valeur de la grandeur caractéristique de cuisson (T), **caractérisée en ce que** l'unité de commande (18) est prévue pour permettre, dans au moins un mode de fonctionnement en fonction d'une valeur de la grandeur caractéristique de cuisson (T), un mode accéléré, afin d'empêcher une activation inutile du mode accéléré.

2. Table de cuisson selon la revendication 1, **caractérisée en ce que** l'unité de détection (20) est prévue pour déterminer au moins une grandeur caractéristique de température en tant que grandeur caractéristique de cuisson (T).

3. Table de cuisson selon l'une des revendications précédentes, **caractérisée en ce que** l'unité de commande (18) est prévue pour fixer, dans au moins un mode de fonctionnement dans au moins une première gamme de valeurs (W₁) de la grandeur caractéristique de cuisson (T), une puissance de chauffage disponible maximale (Pₘₐₓ₁) qui est supérieure d'au moins 5 % à celle dans au moins une deuxième gamme de valeurs (W₂) de la grandeur caractéristique de cuisson (T).

4. Table de cuisson selon l'une des revendications précédentes, **caractérisée en ce que** l'unité de commande (18) est prévue pour fixer, dans au moins un mode de fonctionnement dans au moins une première gamme de valeurs (W₁) de la grandeur caractéristique de cuisson (T), une puissance de chauffage disponible maximale (Pₘₐₓ₁) qui est supérieure de 80 % au maximum à celle dans au moins une deuxième gamme de valeurs (W₂) de la grandeur caractéristique de cuisson (T).

5. Table de cuisson selon l'une des revendications 3 ou 4, **caractérisée en ce que** la première gamme de valeurs (W₁) est la gamme de valeurs (W₁, W₂) la plus haute.

6. Table de cuisson au moins selon l'une des revendications 3 ou 4, **caractérisée en ce que** la deuxième gamme de valeurs (W₂) est la gamme de valeurs (W₁, W₂) la plus basse.

7. Table de cuisson selon l'une des revendications précédentes, **caractérisée en ce que** l'au moins une unité de chauffage (16, 16') est conçue en tant qu'unité de chauffage par induction.

8. Procédé pour le fonctionnement d'une table de cuisson (12) selon l'une des revendications 1 à 7, dans lequel une puissance de chauffage de la zone de chauffage est ajustée manuellement par un utilisateur, dans lequel une puissance de chauffage disponible maximale (Pₘₐₓ₁, Pₘₐₓ₂) de l'unité de chauffage (16, 16') est fixée au moins en fonction d'une valeur de la grandeur caractéristique de cuisson (T), **caractérisé en ce que**, dans au moins un mode de fonctionnement en fonction d'une valeur de la grandeur caractéristique de cuisson (T), un mode accéléré est permis et une activation inutile du mode accéléré est empêchée.
